# EUROPÄISCHE PATENTSCHRIFT

(11) **EP 0 109 031 B1**
(45) Veröffentlichungstag und Bekanntmachung des Hinweises auf die Patenterteilung: **06.05.1987**
(21) Anmeldenummer: 83111121.6
(22) Anmeldetag: 08.11.1983
(51) Int. Cl.: B21D 5/10, B21D 5/02

(54) **Verfahren und Werkzeug zum Biegen von Randabschnitten eines Bleches**
Method of and tool for bending the marginal sections of sheet metal
Procédé et outil pour cintrer les sections marginales d'une tôle

(30) Priorität: 12.11.1982 SE 8206438
(43) Veröffentlichungstag der Anmeldung: 23.05.1984
(73) Patentinhaber: ASEA AB, S-721 83 Västeras (SE)
(72) Erfinder: Jonsson, Finn Lennart, S-271 00 Ystad (SE)
(74) Vertreter: Boecker, Joachim, Dr.-Ing.

## Beschreibung

Die Erfindung betrifft ein Verfahren gemäß dem Oberbegriff des Anspruches 1, sowie ein Werkzeug zur Durchführung des Verfahrens gemäß Oberbegriff des Anspruches 2. Ein solches Verfahren ist bekannt aus der DE-A-3 011 665.

Beim Formen eines ca. 20 bis 200 mm dicken Bleches zu einem zylindrischen Behälter wird das Blech durch Walzen oder sukzessives Biegen in einer hydraulischen Presse gebogen, in welcher das Blech auf zwei langgestreckten Kissen plaziert wird, wobei ein zwischen den beiden Kissen angeordneter langgestreckter Stempel eine Preßkraft auf das Blech ausübt. Die Randabschnitte des Bleches können auf diese Weise nicht in die gewünschte Form gebogen werden. Vielmehr bleibt ein ungebogener flacher Randabschnitt übrig, der mindestens doppelt so breit wie die Blechdicke ist. Diese Schwierigkeiten nehmen mit steigender Blechdicke zu und sind besonders groß, wenn die Blechdicke 70 bis 80 mm übersteigt. Bei bekannten Verfahren zum Biegen von Randabschnitten wird das Blech von den konvexen Flächen der Kissen oder Walzen hohen spezifischen Drücken ausgesetzt, die ein Verschieben des Blechmaterials verursachen können. Besonders bei einem gleichzeitigen Gleiten zwischen dem Blech und dem äußersten Formkissen ist die Gefahr einer unerwünschten Verformung des Blechrandes groß. Dies ist ein besonders großer Nachteil, wenn ein Blechrand sorgfältig für eine Schweißnaht bearbeitet ist.

Aus der DE-A-3 011 665 ist eine Blechrandabbiegepresse bekannt, die im wesentlichen aus zwei seitlichen Ständern und einer zwischen diesen liegenden Biegewange besteht, welche mit ihrem einen Ende zwischen den beiden Seitenständern drehbar gelagert ist und an ihrem anderen Ende mittels eines Antriebes nach oben bewegbar ist. Die Biegewange trägt ein Untergesenk und die beiden Seitenständer tragen über entsprechende nach oben ausladende Bügel ein Obergesenk. Diese Gesenke fluchten im wesentlichen in vertikaler Richtung. In die Öffnung zwischen den beiden Gesenken wird das Blech eingeschoben, und anschließend wird die Biegewange nach oben bewegt. Die beiden Gesenke haben exakt die Form, in die der abzubiegende Blechrand gepreßt werden soll.

Der Erfindung liegt die Aufgabe zugrunde ein Verfahren zum Biegen der Randabschnitte eines Bleches zu entwickeln, das mit einem einfachen Biegewerkzeug ausführbar ist, einfach und billig ist und die Gefahr unerwünschter Verformungen des Blechrandes beim Biegen vermindert. Ferner soll ein für die Durchführung dieses Verfahrens geeignetes leicht transportierbares Biegewerkzeug geschaffen werden.

Zur Lösung der vorgenannten Aufgabe wird ein Verfahren zum Biegen von Randabschnitten eines Bleches vorgeschlagen, welches die im Anspruch 1 genannten Merkmale hat.

Ferner wird ein Biegewerkzeug zur Durchführung des Verfahrens vorgeschlagen, das gemäß der Erfindung die im Anspruch 2 genannten Merkmale hat.

Vorteilhafte Ausgestaltungen dieses Biegewerkzeuges sind in den Ansprüchen 3 bis 6 genannt.

Das Biegewerkzeug gemäß der Erfindung wird mit seinem U-förmigen Bügel derart auf dem Blech plaziert, daß der Bügel den Blechrand umgreift, wobei sich zwei im Bügel angeordnete langgestreckte Lineale oder Kissen nahe der Oberfläche auf der Ober- und Unterseite des Bleches befinden. Das eine Lineal befindet sich dabei weiter vom äußersten Blechrand entfernt als das andere Lineal. Der längere Schenkel des Biegewerkzeugs ist mit einer Betätigungsvorrichtung versehen, die vorzugsweise aus einer oder mehreren hydraulischen Zylinder₋Kolbenanord- nungen besteht. Diese wirken auf das Blech ein und kippen das Werkzeug derart, daß die beiden Lineale in verschiedenen Abständen vom aüßeren Blechrand gegen das Blech gepreßt werden und dabei den Rand des Bleches umbiegen. Das Werkzeug kann dieselbe Länge wie das Blech haben. Vorzugsweise ist das Werkzeug jedoch kürzer als das Blech, welches sehr lang sein kann, beispielsweise 10 bis 15 m. Das Werkzeug wird dann schrittweise längs des Blechrandes verschoben und biegt bei jedem Schritt einen kurzen Teil des Blechrandes.

Das Biegewerkzeug gemäß der Erfindung ist zweckmäßigerweise als ein U-förmiger (oder J-förmiger) Bügel ausgebildet mit einem langen Schenkel, der sich bei der Verwendung des Werkzeuges oberhalb des zu biegenden Bleches befindet, und einem kurzen Schenkel, der sich bei der Anwendung unter dem Blech befindet. In dem über die Blechkante zu schiebenden Teil des Bügels befinden sich die beiden Lineale oder Werkzeugkissen, von denen das obere dichter am Verbindungssteg der beiden Schenkel des U-förmigen Bügels liegt als das untere. Dadurch entsteht beim Biegen ein geeigneter Hebelarm. Das untere Lineal ist vorzugsweise verschiebbar, so daß man verschiedene Abstände zwischen den Linealen und damit verschieden lange Hebelarme einstellen kann. Der längere Schenkel des Werkzeugs kann mit Laufrädern und Führungsrollen versehen sein, die es gestatten, das Werkzeug wie einen Wagen längs des Blechrandes von Hand oder durch einen Antrieb zu verschieben.

Anhand der in den Figuren gezeigten Ausführungsbeispiele soll die Erfindung näher erläutert werden. Es zeigen
Figur 1 eine Draufsicht auf das Biegewerkzeug in Richtung der Pfeile A-A in Figur 2, wobei das Biegewerkzeug auf ein Blech aufgesetzt ist,
Figur 2 und 3 eine Seitenansicht in Richtung der Pfeile B in Figur 1 vor bzw. während des Biegevorgangs,
Figur4 eine andere Ausführungsform gemäß der Erfindung mit einem verschiebbaren Biegelineal.

In den Figuren bezeichnet 1 ein Blech, das auf einem horizontalen Tisch 2 plaziert ist. Das Biegewerkzeug 3 ist aus einem U-förmigen, verhältnismäßig breiten Bügel 4 mit einem langen Schenkel 4a und einem kurzen Schenkel 4b aufgebaut, welche zwischen sich eine Öffnung 5 bilden. Das Werkzeug 3 ist mit zwei Paaren auf je einer Welle 7 sitzenden Laufrädern 6 versehen, die in gabelförmigen Konsolen 8 an den Seiten des langen Schenkels 4a gelagert sind. Die Wellen 7 sind an eine Kraftübertragungsanordnung 10 angeschlossen, die von einem Antriebsmotor 11 angetrieben wird. Der Bügel 4 hat auch um vertikal gerichtete Achsen rotierende Führungsrollen 12, die von Konsolen 13 getragen werden. Diese Führungsrollen laufen auf den schmalen Kantenflächen des Bleches 1.

In der Öffnung 5 des Bügels 1 ist ein oberes Lineal 14 und ein unteres Lineal 15 angeordnet. Das untere Lineal 15 hat einen größeren Abstand vom Boden der Öffnung 5 als das obere Lineal 14, so daß sich ein für das Biegen erforderlicher Hebelarm L bildet (Figur 2). Das untere Lineal 15 kann mit Hilfe eines auf jeder Seite des Bügels 4 angeordneten Betätigungszylinder verschiebbar angeordnet sein, so wie es in Figur4 gezeigt ist. Auf diese Weise kann das Lineal 15 zwischen der in Figur4 dargestellten und strichpunktiert angedeuteten Lage verschoben werden, wodurch sich die Länge des Hebelarms L verändert.

Die zur Anlage an dem Blech bestimmten Anlageflächen der beiden als Kissen wirkenden Lineale können zweckmäßigerweise dem gewünschten Krümmungsradius des Bleches, also der oberen zylindrisch konkaven und der unteren zylindrisch konvexen Fläche angepaßt sein. Die Kissenlineale können für verschiedene Blechdicken und Krümmungsradien austauschbar sein. Die Kissenlineale sind zweckmäßigerweise an den Enden leicht angefast (abgeschrägt), damit die Linealenden keine Druckstellen in dem Blech hinterlassen. Im Schenkel 4a des Bügels 4 sind Öffnungen 17 und 18 vorhanden. In den Öffnungen 18 laufen Querstücke 20, in denen ein hydraulischer Zylinder 21 mit dem Zapfen 22 schwenkbar gelagert ist. Die Kolbenstange 23 des Zylinders 21 ist nach unten gerichtet und wird bei der Betätigung der Kolben-Zylinderanordnung gegen das Blech 1 gedrückt.

Das Werkzeug 3 wird wie folgt angewendet: Es wird so auf dem Blech 1 plaziert, daß es einen Blechrand umgreift. Der Zylinder 21 wird betätigt, wobei die Kolbenstange 23 gegen das Blech drückt. Hierbei wird das Werkzeug aus der in Figur 2 gezeigten Stellung in die in Figur 3 gezeigte gekippt, wobei der Rand des Bleches 1 mit einem gewünschten Radius um einen gewünschten Winkel gebogen wird. Es können mehrere Biegungen mit verschieden langen Hebelarmen L durchgeführt werden. Das Biegen kann an dem einen Ende des Bleches beginnen und durch schrittweise Verschiebung des Werkzeugs längs der Blechseite nacheinander auf der gesamten Länge des Blechseite vorgenommen werden, so wie es die strichpunktierte Darstellung in Figur 1 zeigt. Die schrittweise durchgeführten Einzeibiegungen können sich dabei teilweise überlappen. Die Seitenverschiebung zwischen zwei Biegungen kann beispielsweise 60 bis 90% der Werkzeugbreite betragen.

Wie aus den Figuren und der vorausgehenden Beschreibung hervorgeht, ist das Werkzeug leicht handhabbar und transportierbar und kann in vielen Fällen, insbesondere bei kleinen und mittelgroßen Serien große kostspielige stationäre Preßausrüstungen ersetzen.

Die Schenkel 4a, 4b des U-förmigen Bügels sind vorzugsweise so ausgebildet, daß ihre Innenseiten in Richtung zur Öffnung des U-förmigen Schenkels divergieren, wie dies aus den Figuren 2 bis 4 erkennbar ist. Durch diese Verbreiterung des Schenkelabstandes zur Öffnung des U-förmigen Schenkels hin wird das Aufsetzen des Werkzeugs auf dem Blechrand sowie die Verwendung desselben Werkzeugs für unterschiedlich dicke Bleche erleichtert.

## Patentansprüche

1. Verfahren zum Biegen der Randabschnitte eines Bleches (1) mit einem Biegewerkzeug (3), welches den Blechrand umgreift und je ein Kissen zur Anlage an der oberen und unteren Seite des Blechrandes hat, über welche Kissen mittels eines Antriebs eine den Blechrand biegende Kraft auf den Blechrand ausgeübt wird, dadurch gekennzeichnet, daß das Blech (1) derart auf einen Tisch (2) gelegt wird, daß eine Seite des Bleches über den Tisch (2) hinausragt, daß das Biegewerkzeug (3), welches ausgebildet ist als ein U-förmiger Bügel mit einem längeren und einem kürzeren Schenkel (4a, 4b) mit je einem als langgestrecktes Lineal (14, 15) geformten Kissen in der Öffnung (5) zwischen den Schenkeln (4a, 4b), derart angesetzt wird, daß die Öffnung (5) des Bügels (4) den Blechrand (1) umgreift, und daß danach eine an dem einen Schenkel (4a) vorhandene Antriebsvorrichtung (21) derart gegen des Blech (1) drückt, daß das Biegewerkzeug (3) kippt und die in verschiedenen Abständen vom Blechrand liegenden Lineale (14, 15) gegen das Blech (1) gepreßt werden und ein Biegemoment auf dessen Rand ausübt.

2. Biegewerkzeug (3) zum Biegen von Randabschnitten eines Bleches (1) mit einer Öffnung zur Aufnahme des Blechrandes, wobei an der oberen und unteren Seite der Öffnung je ein Kissen zur Anlage an die obere und untere Seite des Blechrandes vorhanden ist, über welche Kissen mittels einer Antriebsvorrichtung eine den Blechrand biegende Kraft auf den Blechrand ausübbar ist. dadurch gekennzeichnet, daß das Biegewerkzeug (3) einen U-förmigen Bügel (4) mit einem längeren und einem kürzeren Schenkel (4a, 4b) enthält. daß in der Öffnung (5) zwischen den Schenkeln (4a, 4b) je eines der Kissen in Form eines langgestreckten Lineals (14. 15) an je einem der Schenkel (4a. 4b) angebracht ist. daß die Lineale (14. 15) verschieden weit vom inneren Fußpunkt der Öffnung (5) entfernt liegen und daß die Antriebsvorrichtung (21) an dem längeren Schenkel (4a) angeordnet ist, an das Blech ansetzbar ist und bei Betätigung das Biegewerkzeug um den Blechrand zu kippen vermag.

3. Werkzeug nach Anspruch 2, dadurch gekennzeichnet, daß das eine Lineal (15) derart verschiebbar angeordnet ist, daß der Abstand zwischen den Angriffslinien der Lineale (14, 15) am Blech (1) geändert werden kann.

4. Werkzeug nach Anspruch 2 oder 3, dadurch gekennzeichnet, daß es mit Laufrädern (6) versehen ist, mit denen es auf dem zu biegenden Blech (1) aufsetzbar ist.

5. Werkzeug nach einem der Ansprüche 2-4, dadurch gekennzeichnet, daß es mit Führungsrollen (12) versehen ist, die beim Aufsetzen des Werkzeugs auf das Blech gegen die schmalen Flächen des Blechrandes anliegen.

6. Werkzeug nach einem der Ansprüche 2-5, dadurch gekennzeichnet, daß die Innenseiten der Schenkel (4a, 4b) in Richtung zur offenen Seite des U-förmigen Bügels divergieren.

## Claims

1. Method of bending the marginal sections of sheet metal (1) with a bending tool (3) gripping around the edge of the sheet metal and being provided with one cushion each to bear against the upper and lower side of the sheet metal edge, respectively, a bending force being applied on the sheet metal edge via said cushions by means of an actuating device, characterized in that the sheet metal (1) is placed on a table (2) such that one side of the sheet metal extends beyond the table (2), that the bending tool (3) is formed as a U-shaped yoke with a longer and a shorter leg (4a, 4b) each leg being provided with a cushion, formed as an elongated guide bar (14, 15), in the opening (5) between the two legs (4a, 4b), that the bending tool (3) is applied such that the opening (5) of the yoke (4) grips around the sheet metal edge, and that thereupon an actuating device (21) attached to one (4a) of the legs presses against the sheet metal (1) in such a way that the bending tool (3) performs a tilting movement and the guide bars (14, 15), which are positioned at different distances from the sheet metal edge, are pressed against the sheet metal (1) and exert a bending moment on the edge of the sheet metal.

2. Bending tool (3) for bending the marginal sections of sheet metal (1) with an opening for accommodating the sheet metal edge and with one cushion each to bear against the upper and lower side of the sheet metal edge, respectively, via which cushions a force bending the sheet metal edge can be applied on the sheet metal edge by means of an actuating device, characterized in that the bending tool (3) comprises a U-shaped yoke with a longer and a shorter leg (4a, 4b). that in the opening (5) between the two legs (4a, 4b) each of the cushions is arranged in the form of an elongated guide bar (14, 15) on one of the legs (4a, 4b), that the guide bars (14, 15) are located at different distances from the inner foot point of the opening (5), and that the actuating device (21) is attached to the longer one (4a) of the legs, adapted to be applied on the sheet metal and, on actuating of the bending tool, capable of bending the sheet metal edge.

3. Tool according to claim 2, characterized in that one (15) of the guide bars is displaceably arranged such, that the distance between the lines of abutment of the guide bars (14, 15) on the sheet metal can be varied.

4. Tool according to any of claims 2 or 3, characterized in that it is provided with running wheels (6) with which the tool is placeable on the sheet metal to be bent.

5. Tool according to any of claims 2 to 4, characterized in that it is provided with guiding rolls (12) which, on placing the tool on the sheet metal, bear against the narrow surfaces of the sheet metal edge.

6. Tool according to any of claims 2 to 5, characterized in that the inner sides of the legs (4a, 4b) diverge towards the open side of the U-shaped yoke.

## Revendications

1. Procédé pour plier les sections marginales d'une tôle (1) avec un outil de pliage (3) qui entoure le bord de la tôle, et présentant respectivement un coussin destiné à s'appliquer contre le côté supérieur et inférieur du bord de la tôle, coussins par l'intermédiaire desquels est exercée sur la tôle, à l'aide d'un mécanisme d'entraînement, une force de pliage du bord de la tôle, caractérisé par le fait que la tôle (1) est placée de telle façon sur une table (2) qu'un côté de la tôle s'étend au-delà de la table (2), que l'outil de pliage (3) qui est réalisé à la manière d'un étrier en U possédant une branche plus longue et une branche plus courte (4a, 4b), est appliqué par des coussins conformés chacun sous la forme d'une règle allongée (14, 15), dans l'ouverture (15) ménagée entre les branches (4a, 4b), de manière que l'ouverture (5) de l'étrier (4) entoure le bord (1) de la tôle, et qu'ensuite un dispositif d'entraînement (21) présent sur l'une (4a) des branches, exerce une pression telle contre la tôle (1) que l'outil de pliage (3) bascule et que les règles (14, 15) qui se situent à différentes distances du bord de la tôle, sont pressées contre la tôle (1), et exerce un couple de flexion sur le bord de cette dernière.

2. Outil de pliage (3) pour plier les sections marginales d'une tôle (1), avec une ouverture destinée à recevoir le bord de la tôle, du type dans lequel il est prévu respectivement sur le côté supérieur et inférieur de l'ouverture un coussin destiné à s'appliquer contre le côté supérieur et inférieur du bord de la tôle, coussins par l'intermédiaire desquels un dispositif d'entraînement est susceptible d'exercer sur le bord de la tôle une force capable de plier le bord de la tôle. caractérisé par le fait que l'outil de pliage (3) comporte un étrier (4) en forme de U ayant une branche plus longue et une branche plus courte (4a, 4b). que dans l'ouverture (5) située entre les branches (4a, 4b), des coussins qui ont la forme de règles allongées (14, 15) sont montés respectivement sur chaque branche (4a, 4b), que les règles (14, 15) se situent à des distances différentes du point de base intérieur de l'ouverture (5), et que le dispositif d'entraînement (21) est disposé sur la branche la plus longue (4a), est susceptible d'être appliqué contre la tôle et est capable, lors de la manoeuvre de l'outil de pliage, de basculer autour du bord de la tôle.

3. Outil de pliage selon la revendication 2, caractérisé par le fait que la première règle (15) est disposée de manière à pouvoir être déplacée, et cela de façon que l'on puisse modifier la distance entre les lignes d'attaque des règles (14, 15) sur la tôle (1).

4. Outil selon la revendication 2 ou 3, caractérisé par le fait qu'il est pourvu de galets de roulement (6) à l'aide desquels il est susceptible d'être placé sur la tôle à plier.

5. Outil selon l'une des revendications 2 à 4. caractérisé par le fait qu'il est pourvu de galets de guidage (12) qui, lors de la mise en place de l'outil sur la tôle, portent contre les surfaces étroites du bord de la tôle.

6. Outil selon l'une des revendications 2 à 5, caractérisé par le fait que le côté intérieur des branches (4a, 4b) diverge dans la direction vers le côté ouvert de l'étrier en forme de U.
